# EUROPÄISCHE PATENTSCHRIFT

(11) **EP 2 241 707 B1**
(45) Veröffentlichungstag und Bekanntmachung des Hinweises auf die Patenterteilung: **06.11.2013**
(21) Anmeldenummer: 09156607.5
(22) Anmeldetag: 30.03.2009
(51) Int. Cl.: E05D 15/34, E05D 15/40, E05D 15/44

(54) **Koppelvorrichtung für Ausstellscheren**
Coupling device for window checks
Dispositif de couplage pour compas d'actionnement

(43) Veröffentlichungstag der Anmeldung: 20.10.2010
(73) Patentinhaber: esco Metallbausysteme GmbH, 71254 Ditzingen (DE)
(72) Erfinder: Zaccaria, Giovanni, 70771, Leinfelden-Echterdingen (DE)
(74) Vertreter: HOFFMANN EITLE

(56) Entgegenhaltungen:
- EP-A- 0 899 404
- EP-A- 1 288 417
- DE-A1- 19 741 728
- GB-A- 2 313 405
- US-A- 2 740 170

## Beschreibung

### Technisches Gebiet

Die vorliegende Erfindung betrifft ein Fassadenelement.

### Stand der Technik

Im Stand der Technik sind als Elemente von Ausstellvorrichtungen verschiedene Ausstellscheren bekannt, die üblicherweise kurz mit x-Ausstellscheren und y-Ausstellscheren bezeichnet werden. Beispiele hierfür sind in den Figuren 1a und 1b abgebildet.

Dabei weist die x-Ausstellschere 20 nach Fig. 1a zwei im Wesentlichen gleich lange Ausstellschenkel 21, 22 auf, die jeweils in ihrer Mitte mittels einer Stiftverbindung 25 drehbar miteinander verbunden sind. Weiter weist eine solche x-Ausstellschere 20 eine erste Schiene 23 und eine hierzu umgekehrt angeordnete zweite Schiene 24 auf. Die Ausstellschenkel 21 sind an ihrem einen Ende mittels Stiftverbindungen 26, 28 drehbar an den Schienen 23, 24 und an ihrem anderen Ende (z.B. 27) verschiebbar an den Schienen 23, 24 angebracht.

Eine y-Ausstellschere 40 hingegen weist zwei Ausstellschenkel 41, 42 auf, von denen einer 42 kürzer als der andere 41 ist. Der kürzere Ausstellschenkel 42 ist an seinem einem Ende mittels einer Stiftverbindung 45 etwa in der Mitte des längeren Ausstellschenkels 41 angelenkt.

Bei größeren oder schwereren Fassadenelementen kommen auf jeder Seite des Fassadenelements jeweils zwei oder mehr Ausstellscheren 20 oder 40 zum Einsatz, die vertikal übereinander angeordnet sind, um das Fassadenelement mit dem Rahmen zu verbinden. Das Fassadenelement kann dann unter Zuhilfenahme von z.B. zwei x- oder z.B. zwei y-Ausstellscheren auf jeder Seite des Fassadenelements im Wesentlichen parallel zum Rahmenelement ausgestellt werden.

Aus dem Stand der Technik ist es ebenfalls bekannt, an der langen Seite eines rechteckigen Rahmens liegende Scheren über Betätigungsstangen (z.B. aus dem Gebrauchsmuster DE 202 20 865 U1) bzw. Treibstangen (z.B. aus den Patentanmeldungen DE 196 11 222 A1 oder DE 197 41 728 A1) miteinander zu koppeln.

Bei motorisch oder manuell betriebenen Ausstellscheren, die z. B. durch einen Griff unten horizontal oder mit zwei Griffen seitlich (pro Seite ein Bedienhebel) bedient werden, besteht bei schlanken Fassadenelementen das Problem, dass die Flügel im unteren Bereich stets das Bestreben haben, eine kleinere Ausstellweite als im oberen Bereich aufzuweisen. Dies liegt daran, dass sich der Schwerpunkt des Fassadenelements außerhalb der Lagerstellen der Ausstellscheren befindet, und die Ausstellscheren in Richtung des Rahmens auspendeln, bis das Spiel der Schere(n) und des Antriebs ausgeschöpft ist oder Zwängung eintritt. Mit anderen Worten kann insbesondere bei hohen bzw. schlanken Fassadenelementen mit bekannten Ausstellscheren ein exakt paralleles Ausstellen nicht gewährleistet werden.

Als weiterer Stand der Technik ist Dokument EP 1 288 417 A2 bekannt. Darin wird eine Parallelausstellvorrichtung offenbart, die eine gemeinsame Schiene mit darin geführten Koppelteilen aufweist. Die Koppelteile werden miteinander verschraubt.

Weiter ist als Stand der Technik das Dokument EP 0 899 404 A2 bekannt, das einen Ausstellmechanismus für ein Ausstellfenster betrifft.

### Darstellung der Erfindung

Aufgabe der vorliegenden Erfindung ist es, ein exakt paralleles Ausstellen eines schlanken Fassadenelements gegenüber einem Rahmenelement zu gewährleisten.

Diese Aufgabe wird mittels eines Fassadenelements nach Anspruch 1 gelöst. Bevorzugte Ausgestaltungen finden sich in Unteransprüchen.

Die vorliegende Erfindung beruht auf dem Grundgedanken, die Ausstellscheren des Standes der Technik nicht anders anzuordnen oder aufwendig umzukonstruieren und durch zusätzliche Elemente speziell an schlanke Fassadenelemente anzugleichen, sondern die Ausstellbewegung für die unteren Schere(n) anders als für die oberen Schere(n) zu gestalten. Sie stellt Vorrichtungen bereit, mit Hilfe derer bekannte Ausstellscheren auf einfache Weise ergänzt werden können und die diese Unterscheidung in der Ausstellbewegung ermöglicht.

Demgemäß werden bei der vorliegenden Erfindung zwei Ausstellscheren gekoppelt, indem eine Koppelvorrichtung mit einer sich in einer Längsrichtung erstreckenden Profilschiene und einem an der Profilschiene der Koppelvorrichtung und von ihr geführten Kopplungselement bereitgestellt ist. Die Profilschiene kann als getrenntes Bauteil vorgesehen sein, kann aber auch in den Flügelrahmen und/oder den Rahmenstock integriert sein. Die Koppelvorrichtung kann derart mit zwei Ausstellscheren verbunden werden, dass diese mit gleichem Ausstellweg im Wesentlichen senkrecht zur Längserstreckung der Koppelvorrichtung ausgestellt werden können. Dies ergibt die parallele Ausstellbewegung. Zusätzlich sind die Koppelteile des Kopplungselements beanstandet. Dies ermöglicht es, die Ansteuerpunkte der beiden Scheren zu spreizen, so dass die untere Schere vor der oberen Schere bzw. weiter als die obere Schere ausgestellt werden kann. Auf diese Weise kann das Fassadenelement hier stärker ausgestellt und aus der Schräg- in die Parallellage gezwungen werden.

Die genannte Koppelvorrichtung ist dabei einfach aufgebaut, und kann leicht mit zwei bekannten Ausstellscheren verbunden werden. Die Koppelvorrichtung selbst ist dann an einem Rahmenelement angebracht. Es kann sich um einen Flügelrahmen - auch rahmenlose Fassadenelemente z.B. aus Glas wie in DE 202 20 865 U1 - oder einen Rahmenstock handeln. Je nach Höhe eines solchen Fassadenelements richtet sich dann auch die Länge der Koppelvorrichtung. Dadurch, dass zwei konventionelle Ausstellscheren verwendet werden, entstehen keine unnötigen Kosten für Spezialkonstruktionen.

Das Koppelelement ist erfindungsgemäß mehrteilig, insbesondere zweiteilig, was seine Längenverstellung vereinfacht. Die Längenverstellung ist dann an der Schnittstelle der beiden Koppelteile vorgesehen.

Bevorzugt ist die Koppelvorrichtung derart ausgestaltet, dass die Profilschiene, mit der sie zusammenwirkt, im Querschnitt c-förmig oder Ω-förmig ist. Ω-förmige Schienen sind z.B. in DE 20 2008 014 643 U1 gezeigt. An dieser Querschnittsform, z.B. in oder auf der Schiene, ist dann das Kopplungselement geführt. Anstelle einer Profilschiene mit c-Querschnitt oder Ω-Querschnitt könnte zwar auch z.B. ein Flachstab mit Langlöchern direkt auf eine existierende Profilschiene aufgeschraubt werden, wobei dann zur Befestigung Führungshülsen eingesetzt werden könnten. Diese Lösung ist aber weniger bevorzugt, weil bei vergleichbarer Präzision der Führung mehr Bauraum beansprucht würde.

Die Ausstellscheren der Ausstellvorrichtung haben jeweils zwei Ausstellschenkel, wobei jeweils einer dieser Ausstellschenkel mit dem Kopplungselement, und der andere der Ausstellschenkel mit der Profilschiene verbunden ist.

Die Koppelvorrichtung ist so ausgestaltet, dass sie mit wie zuvor beschrieben ausgeführten Profilschienen zusammenwirken kann. Sie kann also mit einer Profilschiene angeliefert werden oder alternativ in einer an einem Flügelrahmen oder Rahmenstock vorhandenen Profilschiene verbaut werden.

### Kurze Beschreibung der Zeichnungen

- Fig. 1a: eine x-Ausstellschere gemäß dem Stand der Technik,
- Fig. 1b: eine y-Ausstellschere gemäß dem Stand der Technik,
- Fig. 2: eine mit zwei x-Ausstellscheren und einer ersten Ausführungsform der Koppelvorrichtung versehene Ausstellvorrichtung,
- Fig. 3: eine Draufsicht der in Fig. 2 abgebildeten Vorrichtung,
- Fig. 4: die in Fig. 2 dargestellte Koppelvorrichtung in perspektivischer Ansicht im Detail,
- Fig. 5: eine nicht erfindungsgemäße mit zwei y-Ausstellscheren und einer Koppelvorrichtung versehenen Ausstellvorrichtung.

### Detaillierte Beschreibung der bevorzugten Ausführungsformen

Nachfolgend wird eine erste Ausstellvorrichtung beschrieben, die, wie in Fig. 2 dargestellt ist, mit zwei x-Ausstellscheren 20, 30 sowie einer Koppelvorrichtung 1 versehen ist.

Jede der x-Ausstellscheren gemäß dem Stand der Technik entspricht der in Fig. 1a dargestellten Schere. Entsprechend weist sie eine Schiene 23, 33 auf, die mit einem Fassadenelement verbunden bzw. in diesem ausgebildet ist, oder auch mit einem Rahmenstock verbunden bzw. verbindbar sein kann. Jede der x-Ausstellscheren 20, 30, weist einen ersten Schenkel 21, 31 auf, der entlang der jeweiligen Schiene 23, 33, verschiebbar ist, und von dieser geführt wird. Weiter weist jeder der Ausstellvorrichtungen 20, 30 einen zweiten Schenkel 22, 32 auf, der drehbar aber schiebefest an der Schiene 23, 33 befestigt ist. "Schiebefest" bezeichnet Dreh- oder Lagerpunkte, die nicht verschiebbar sind. Beide Schenkel 21, 22 bzw. 31, 32 sind etwa in ihrer Mitte drehbar miteinander verbunden.

Weiter weist jede der Ausstellscheren eine zweite Schiene 24, 34 auf, an welcher der jeweilige erste Schenkel 21, 31 drehbar aber schiebefest angebracht ist, und an der jeweilige zweite Schenkel 22, 32 in einer Längsrichtung A (Erstreckungsrichtung der Koppelvorrichtung) geführt werden kann.

Wie in Fig. 2 dargestellt ist, sind die beiden beschriebenen x-Ausstellscheren 20, 30 in der Längsrichtung A versetzt angeordnet, und mittels einer Koppelvorrichtung 1 derart miteinander verbunden, dass die beiden Ausstellscheren abgestimmt aufeinander im Wesentlichen senkrecht zur Längsrichtung A der Koppelvorrichtung verstellt werden können. Die in den Figuren dargestellte Längsrichtung A verläuft in der Praxis vertikal, wobei die Pfeilrichtung entgegen der Gravitation ist. Dies bedeutet, dass die Schere am Fassadenelement so angebracht sein wird, dass die drehbeweglichen aber schiebefesten Anlenkpunkte (26, 28 in Fig. 1a) oben liegen. Eine derartige Anordnung führt dazu, dass die Schwerkraft die Schließbewegung des Fassadenelements antreibt und eine Zwangssteuerung in Schließrichtung entfallen kann.

Die Koppelvorrichtung 1 ist im Detail in Fig. 4 dargestellt. Sie weist eine sich in der Längsrichtung A erstreckende Profilschiene 2 auf, die im Querschnitt eine c-förmige Gestalt hat. In dieser Profilschiene 2 mit oben genanntem Querschnitt sind zwei Koppelteile 3a, 3b in Reihe aufgenommen, und entlang der Längsrichtung A beweglich. Die beiden Koppelteile bilden das Kopplungselement. Natürlich können auch weitere Bauteile zusammen mit den Koppelteilen das Kopplungselement bilden. Am jeweiligen äußeren Ende eines der Koppelteile 3a, 3b, und vom jeweiligen anderen Koppelteil weg weisend, sind Verbindungselemente 4a, 4b befestigt, um das entsprechenden Koppelteil 3a, 3b mit einem beweglichen Ausstellschenkel 22, 32 einer x-Ausstellschere 20, 30 drehbar aber schiebefest zu verbinden. Dargestellt ist eine Variante, in der die Profilschiene mit der Koppelvorrichtung ausgeliefert wird. Es ist aber ebenso denkbar, die Profilschienen zu nutzen, die i.d.R. ohnehin in den Flügelrahmen bzw. Rahmenstöcken vorgesehen sind. Hierzu müssten lediglich einige Befestigungselemente zum Anschließen der Koppelteile vorgesehen werden.

In der in Fig. 4 dargestellten Anordnung sind das eine Koppelteil 3a und das andere Koppelteil 3b zueinander in der Längsrichtung A beabstandet vorgesehen. An dem jeweiligen zueinander weisenden Ende der Koppelteile 3a, 3b sind Verbindungsvorrichtungen 5, 6 angebracht, die diesen Abstand überbrücken. Das am ersten Koppelteil 3a angebrachte erste Verbindungselement 5 weist dabei einen Stift auf, der in das am zweiten Koppelteil 3b angebrachte zweite Verbindungselement 6 einführbar ist.

Ohne Form- und/oder Kraftschluss im Verbindungselement 6 läuft der Öffnungsvorgang wie folgt ab. Wird das eine Koppelteil 3a in der Längsrichtung A in Richtung des anderen Koppelteils 3b bewegt, z.B. über motorische oder händischen Antrieb, so gleitet es solange in der Profilschiene 2, bis die beiden Verbindungselemente 5, 6 in Anlage gebracht werden. Der Stift des ersten Verbindungselements 5 wird dabei bevorzugt in das zweite Verbindungselement 6 des Koppelteils 3b eingeführt, kann aber auch lediglich aufliegen. Wird das Koppelteil 3a weiter in Längsrichtung A bewegt, wird das andere Koppelteil 3b mitgeführt. Der in das zweite Verbindungselement 6 eingeführte Stift des Verbindungselements 5 sorgt für eine kippstabile Verbindung zwischen den beiden Koppelteilen 3a, 3b.

Das anfängliche Bewegen des ersten Koppelteils 3a ohne das zweite Koppelteil 3b dient dazu, dass die untere Ausstellschere 20 vorgesteuert wird. Sie wird sich also vor der oberen Schere 30 bewegen. Durch diese Vorsteuerung wird im unteren Bereich des auszustellenden Fassadenelements ein größerer Gegendruck aufgebaut, so dass das Fassadenelement hier etwas stärker abgestellt wird, und dadurch aus der Schräglage in eine vertikale Ausrichtung gezwungen wird. Die Zeitpunkte, zu denen die untere Schere und die obere Schere angesteuert werden, liegen auseinander. Es wird eine Spreizung erzielt. Über die Längenverstellung bei 5, 6 ist die Spreizung einstellbar.

In Fig. 3 ist die Wirkung dieser Bewegung mittels Pfeilen angedeutet. Wie dargestellt, ist das erste Koppelteil 3a in der Längsrichtung A beabstandet vom zweiten Koppelteil 3b angeordnet. Wird nun das erste Koppelteil 3a angesteuert, und in Richtungen a parallel zur Längsrichtung A auf das zweite Koppelteil 3b zu bewegt, so gleitet das erste Koppelteil 3a zunächst eigenständig, bis es mit dem zweiten Koppelteil 3b in Kontakt kommt und die beiden Koppelteile 3a, 3b koppelt. In dieser Phase führt die untere Schere eine Ausstellbewegung a' aus.

Ab der Kopplung zwingt das erste Koppelteil 3a das zweite Koppelteil 3b, sich synchron mit zu bewegen. Werden dann die gekoppelten Koppelteile 3a, 3b in den Richtungen a, b weiter bewegt, so werden die Schienen 23, 33 der x-Ausstellscheren in hierzu senkrechten Richtungen a', b' in gleichem Maße Ausstellbewegungen ausführen. Eine Ausstellung der in Fig. 3 dargestellten unteren Ausstellschere 20 führt somit zwangsweise zu einer gleichen Ausstellung der oberen Ausstellschere 30. Wenn eine der Schienen 23, 33 in der zu a', b' entgegen gesetzte Richtung bewegt wird, so werden die Koppelteile 3a, 3b ebenso in einer zu den Richtungen a', b' entgegen gesetzten Richtung bewegt.

Der Öffnungsvorgang mit Form- und/oder Kraftschluss im Verbindungselement 6 wird im Folgenden anhand einer nicht erfindungsgemäßen Ausführungsform beschrieben.

Die nicht erfindungsgemäße Ausführungsform einer Ausstellvorrichtung ist in Fig. 5 gezeigt. Diese Ausstellvorrichtung weist zwei y-Ausstellschere 40, 50 sowie eine zweite Ausführungsform einer erfindungsgemäßen Koppelvorrichtung 1 auf.

Eine erste Ausstellschere 40 weist zwei Ausstellschenkel 41, 42 auf. Der längere Ausstellschenkel 41 ist extra in seiner Mitte mit dem einen Ende eines kürzeren Ausstellschenkels 42 drehbar verbunden. Diese Verbindung wird mittels eines Stifts 45 gewährleistet. Weiter weist der längere Ausstellschenkel 41 an seinem einen Ende einen Gleiter 44 auf, der mit einer Schiene 43 in Verbindung ist, und in einer Längsnut der Schiene 43 in einer Längsrichtung A geführt wird. Die Schiene 43 kann an einem Fassadenelement oder einem Rahmenstock befestigt sein.

Weiter ist eine zweite Ausstellschere 50 vorgesehen, die ebenfalls einen längeren Ausstellschenkel 51 und einen kürzeren Ausstellschenkel 52 aufweist, die mittels eines Stifts 55 etwa in der Mitte des längeren Ausstellschenkels 51 und in einem Endbereich des kürzeren Ausstellschenkels 52 drehbar miteinander verbunden sind. Weiter ist in einem äußeren Endbereich des längeren Schenkels 51 ein weiterer Stift 54 vorgesehen, um den längeren Ausstellschenkel 51 mit einer Schiene 53 drehbar zu verbinden. Diese Schiene 53 ist an einem Fassadenelement oder einem Rahmenstock angebracht.

Zum Ausbilden der in Fig. 5 dargestellten Ausstellvorrichtung sind die beiden beschriebenen Ausstellscheren 40, 50 spiegelbildlich zueinander angeordnet. Die freien Enden 44, 54 der längeren Ausstellschenkel 41, 51 weisen voneinander weg, und die Enden 45, 55 der kürzeren Ausstellschenkel 42, 52 weisen aufeinander zu. Zur Ausrichtung und Verbindung der Ausstellscheren 40, 50 mit der Koppelvorrichtung 1 werden die Enden 46, 47 auf 57, 56 in einer Linie entlang der Längsrichtung A angeordnet. Beide Ausstellscheren 40, 50 werden dann mittels einer zweiten Ausführungsform der Koppelvorrichtung 1 miteinander gekoppelt, so dass sie wie im Folgenden beschrieben angeordnet sind.

Die Koppelvorrichtung 1 erstreckt sich in einer Längsrichtung A, und weist eine Profilschiene 2 auf, die im Querschnitt c-förmig ausgebildet ist. In der Profilschiene sind zwei miteinander verbundene Koppelteile 3c, 3d aufgenommen, und entlang der Längsrichtung A in der Profilschiene 2 verschiebbar. Die beiden Koppelteile 3c, 3d bilden das Kopplungselement der zweiten Ausführungsform, wobei allerdings wiederum weitere Bauteile an der Bildung des Kopplungselements beteiligt sein können.

Das erste Koppelteil 3c weist eine Längsnut 7 auf, die sich in der Längsrichtung A erstreckt. Weiter weist das erste Koppelteil 3c einen Verbindungsbereich 8 auf, der hier zur einfacheren Zugänglichkeit außerhalb der Profilschiene 2 geführt wird aber auch in der Schiene geführt sein kann. Wie in Fig. 5 zu sehen ist, ist dieser Verbindungsbereich 8 ausgebildet, um sich in einer zur Ebene des übrigen ersten Koppelteils 3c parallelen Ebene zu erstrecken. Weiter ist im Verbindungsbereich 8 eine Längenverstellung 9 vorgesehen. Die Längenverstellung kann wie im ersten Ausführungsbeispiel ausgeführt sein.

Die Längenverstellung kann auch so ausgestaltet sein, wie es in DE 20 2008 014 644 U1 beschrieben ist. An ihrem Zapfen (Bezugszeichen 16 in DE 20 2008 014 644 U1) und ihrem Träger (Bezugszeichen 2 in DE 20 2008 014 644 U1) wäre dann eines der Koppelteile 3c, 3d und an ihrem Verschiebeelement (Bezugszeichen 3 in DE 20 2008 014 644 U1) und dem Langloch (Bezugszeichen 18 in DE 20 2008 014 644 U1) wäre mittels der in Fig. 5 dargestellten Schraubverbindung 10 das andere der Koppelteile 3c, 3d angebracht. Es ist gleichfalls denkbar, die Längenverstellung aus DE 20 2008 014 644 U1 so abzuwandeln, dass ihr Träger und ihr Verschiebeelement nicht fest miteinander verbunden sind. Dies würde es wie in einer erfindungsgemäßen Variante der ersten Ausführungsform ermöglichen, die Koppelteile 3c, 3d voneinander zu entfernen. Als Längenverstellung kann grundsätzlich auch, wegen den in DE 20 2008 014 644 U1 geschilderten Nachteilen allerdings weniger bevorzugt, ein Exzenter gemäß GB 2 313 405 A eingesetzt werden, bei dem das den Nocken (Bezugszeichen 9 in GB 2 313 405 A) tragende Bauteil und das Nockenfolgeglied (Bezugszeichen 21, 7 in GB 2 313 405 A) fest oder lösbar miteinander verbunden sind.

In der zweiten Ausführungsform nach Fig. 5 erstreckt sich das zweite Koppelteil 3d wie das erste Koppelteil 3c in der Profilschiene 2 in Längsrichtung A. Es ist aber deutlich kürzer als das erste Koppelteil 3c ausgebildet, um bei einer Ausstellbewegung genügend Bewegungsspielraum zu lassen.

Der kürzere Ausstellschenkel 42 der ersten Ausstellschere 40 ist an einem seiner Enden mittels einer Stiftverbindung 46 drehbar aber schiebefest mit dem ersten Koppelteil 3c verbunden. Weiter ist der längere Ausstellschenkel 41 der ersten Ausstellschere 40 in einem Endbereich mit einer Stiftverbindung 47 derart mit der Profilschiene 2 verbunden, dass die Stiftverbindung 47 durch die Nut 7 des ersten Koppelteils 3c reicht. Die Stiftverbindung 47 ist ebenfalls eine drehbare aber schiebefeste, d.h. relativ zur Profilschiene 2 unverschiebliche Verbindung. Der längere Ausstellschenkel 41 ist also nicht mit dem Koppelteil 3c in Kontakt.

Weiter ist der längere Ausstellschenkel 51 der zweiten Ausstellschere 50 mittels einer Stiftverbindung 57 drehbar und schiebefest mit dem zweiten Koppelteil 3d verbunden. Der kürzere Ausstellschenkel 52 wiederum ist an einem Ende mittels einer Stiftverbindung 56 drehbar und schiebefest mit der Profilschiene 2 verbunden.

Wird nun das erste Koppelteil 3c in der Längsrichtung A bewegt, so wird die Schiene 43 der ersten Ausstellschere 40 in einer hierzu im Wesentlichen senkrechten Richtung ausgestellt. Wenn das erste Koppelteil 3c fest mit dem zweiten Koppelteil 3d verbunden ist, wird die Schiene 53 der zweiten Ausstellschere 50 ebenso um das gleiche Maß und in der gleichen Richtung wie die Schiene 43 der ersten Ausstellschere 40 bewegt. Auf diese Weise wird eine Ausstellbewegung der beiden Ausstellscheren 40, 50 miteinander gekoppelt.

Wenn die Schiene 43 und/oder die Schiene 53 in der entgegengesetzen Richtung senkrecht zur Längsrichtung A verstellt werden, wird die andere der Ausstellscheren 40 oder 50 mittels der Koppelvorrichtung 1 über die Koppelteile 3c und 3d derart gesteuert, um einen gleichen Verstellweg in dieser Richtung durchzuführen.

Wenn erfindungsgemäß die beiden Koppelteile 3c, 3d längenverstellbar aber lösbar miteinander verbunden sind, funktioniert diese zweite Ausführungsform ebenso wie die lösbare Variante des ersten Ausführungsbeispiels. Wenn die beiden Koppelteile 3c, 3d unlösbar miteinander verbunden sind (nicht Teil dieser Erfindung), lässt sich durch einmaliges Verstellen der Länge des Koppelelementes 3c, 3d im eingebauten Zustand der Parallelausstellvorrichtung das Auspendeln eines Flügels kompensieren. Der durch Spiel und Toleranzen verursachte Leerweg in den Gelenken und im Antrieb kann somit eliminiert werden, so dass beim Ausstellen die Bewegung der entfernten Schere bzw. Scheren (im Ausführungsbeispiel die obere bzw. oberen) unmittelbar in eine Ausstellbewegung des Flügels umgesetzt wird, die untere Schere bzw. Scheren diesen Leerweg aber erst noch überbrücken müssen.

Es sei an dieser Stelle angemerkt, dass die dargestellten Koppelvorrichtungen sowohl an einem Fassadenelement, als auch an einem Rahmenelement angebracht sein können, um zusammen mit zwei oder mehreren Ausstellscheren eine Ausstellvorrichtung im Sinne dieser Erfindung auszubilden.

So sei auch klar gestellt, dass die gezeigten Ausstellvorrichtungen zwar zwei Ausstellscheren aufweisen, jedoch auch eine Vielzahl von vertikal an einer Seiten eines Fassadenelements/Rahmenelements angeordneten Ausstellscheren verwendet werden können. Dies ist besonders bei sehr hohen Fassaden- und Rahmenelementen denkbar.

Ferner lässt sich die nach Fig. 2 oder 3 neben den Schienen 24, 34 der x-Scheren vorgesehene Profilschiene 2 der Koppelvorrichtung 1 ebenso neben ggf. bei y-Scheren vorgesehenen Schienen einsetzen. Auch lässt sich die nach Fig. 5 in die y-Scheren integrierte Profilschiene 2 auf vergleichbare Art und Weise in x-Scheren integrieren. Die vorstehend beschriebenen Ausführungsformen sind also miteinander kombinierbar.

## Patentansprüche

1. Fassadenelement, insbesondere ein Fenster, mit einer Parallelausstellvorrichtung umfassend zwei Ausstellscheren (20, 30; 40, 50) sowie eine Koppelvorrichtung (1), wobei die Koppelvorrichtung (1) derart mit den zwei Ausstellscheren verbunden ist, dass die zwei Ausstellscheren mit gleichem Ausstellweg ausgestellt werden können, wobei
jede Ausstellschere zwei Ausstellschenkel (21, 22; 31, 32; 41, 42; 51, 52) aufweist, die drehbar miteinander verbunden sind,
die Koppelvorrichtung eine sich in einer Längsrichtung (A) erstreckende Profilschiene (2) und ein Kopplungselement (3a, 3b; 3c, 3d) umfasst,
das Kopplungselement von der Profilschiene geführt, entlang der Längsrichtung (A) der Profilschiene (2) beweglich und in seiner Länge verstellbar (9) ist, und
einer der Ausstellschenkel (21, 31, 41, 51) jeder Ausstellschere relativ zur Profilschiene (2) drehbeweglich und schiebefest, und der andere der Ausstellschenkel (22, 32, 42, 52) jeder Ausstellschere relativ zum Kopplungselement drehbeweglich und schiebefest ist,
das Kopplungselement ein angetriebenes, mit der ersten Ausstellschere verbundenes erstes Koppelteil (3a) und ein mit der zweiten Ausstellschere verbundenes zweites Koppelteil (3b) umfasst,
die zueinander in der Längsrichtung (A) beabstandet vorgesehen sind, und
am jeweiligen zueinander weisenden Ende der Koppelteile (3a, 3b) Verbindungselemente (5, 6) angebracht sind, **dadurch gekennzeichnet, dass**
beim Durchführen eines Öffnungsvorgangs das angetriebene erste Koppelteil (3a) ohne das zweite Koppelteil (3b) in Richtung des zweiten Koppelteils bewegbar ist, bis die Verbindungselemente (5, 6) in Anlage gebracht wurden, so dass eine weitere Bewegung des angetriebenen ersten Koppelteils (3a) das zweite Koppelteil (3b) mitführt, und die beiden Koppelteile voneinander entfernbar sind.

2. Fassadenelement nach Anspruch 1, bei der die zwei Ausstellscheren X-Ausstellscheren (20, 30) sind.

3. Fassadenelement nach Anspruch 2, **dadurch gekennzeichnet, dass** einer der Ausstellschenkel (21, 31) jeder X-Ausstellschere drehbeweglich und schiebefest an einer Schiene (24) befestigt ist, die unbeweglich an der Profilschiene (2) angebracht ist.

4. Fassadenelement nach Anspruch 3, **dadurch gekennzeichnet, dass** der andere der Ausstellschenkel (22, 32) jeder X-Ausstellschere drehbeweglich und schiebefest am Kopplungselement angebracht ist.

5. Fassadenelement nach Anspruch 1, bei der die zwei Ausstellscheren Y-Ausstellscheren (20, 30) sind.

6. Fassadenelement nach Anspruch 5, **dadurch gekennzeichnet, dass** einer der Ausstellschenkel (41, 51) jeder Y-Ausstellschere drehbeweglich und schiebefest an der Profilschiene (2) angebracht ist.

7. Fassadenelement nach Anspruch 6, **dadurch gekennzeichnet, dass** der andere der Ausstellschenkel (42, 52) jeder Y-Ausstellschere drehbeweglich und schiebefest am Kopplungselement angebracht ist.

8. Fassadenelement nach mindestens einem der vorhergehenden Ansprüche, **dadurch gekennzeichnet, dass** sich die Längenverstellung des Koppelelements in der Längsrichtung (A) zwischen den zwei Scheren befindet.

9. Fassadenelement nach einem der vorhergehenden Ansprüche, **dadurch gekennzeichnet, dass** es ein Fenster ist und genau zwei der Parallelausstellvorrichtungen umfasst.

10. Fassadenelement nach einem der vorhergehenden Ansprüche, **dadurch gekennzeichnet, dass** es ein Fenster ist und die Parallelausstellvorrichtung/en derart ausgerichtet und angebracht ist/sind, dass der relativ zur Profilschiene (2) drehbewegliche und schiebefeste Ausstellschenkel (21, 31, 41, 51) oben und der relativ zum Kopplungselement (3a, 3b; 3c, 3d) drehbewegliche und schiebefeste Ausstellschenkel (22, 32, 42, 52) unten ist.

## Claims

1. Façade element, in particular a window, having a parallel opening device comprising two opening scissor linkages (20, 30; 40, 50) and a coupling device (1), wherein the coupling device (1) is connected to the two opening scissor linkages such that the two opening scissor linkages may be opened with the same opening path, wherein each opening scissor linkage has two opening limbs (21, 22; 31, 32; 41, 42; 51, 52) which are connected to one another to be rotatable, the coupling device comprises a profile rail (2) extending in a longitudinal direction (A) and a coupling element (3a, 3b; 3c, 3d), the coupling element is movable, guided by the profile rail, along the longitudinal direction (A) of the profile rail (2) and can be adjusted (9) in its length, and one of the opening limbs (21, 31, 41, 51) of each opening scissor linkage is rotatably movable and slip-resistant relative to the profile rail (2), and the other of the opening limbs (22, 32, 42, 52) of each opening scissor linkage is rotatably movable and slip-resistant relative to the coupling element, the coupling element comprises a driven first coupling part (3a) connected to the first opening scissor linkage and a second coupling part (3b) connected to the second opening scissor linkage, which are provided spaced from one another in the longitudinal direction (A), and connecting elements (5, 6) are attached to the particular ends of the coupling parts (3a, 3b) pointing to one another, **characterised in that** when carrying out an opening process, the driven first coupling part (3a) can be moved in the direction of the second coupling part without the second coupling part (3b) until the connecting elements (5, 6) have been brought into position so that a further movement of the driven first coupling part (3a) carries with it the second coupling part (3b), and the two coupling parts can be removed from one another.

2. Façade element according to claim 1, in which the two opening scissor linkages are X opening scissor linkages (20, 30).

3. Façade element according to claim 2, **characterised in that** one of the opening limbs (21, 31) of each X opening scissor linkage is fastened to be rotatably movable and slip-resistant to a rail (24), which is attached to the profile rail (2) to be non-movable.

4. Façade element according to claim 3, **characterised in that** the other of the opening limbs (22, 32) of each X opening scissor linkage is attached to the coupling element to be rotatably movable and slip-resistant.

5. Façade element according to claim 1, in which the two opening scissor linkages are Y opening scissor linkages (20, 30).

6. Façade element according to claim 5, **characterised in that** one of the opening limbs (41, 51) of each Y opening scissor linkage is attached to the profile rail (2) to be rotatably movable and slip-resistant.

7. Façade element according to claim 6, **characterised in that** the other of the opening limbs (42, 52) of each Y opening scissor linkage is attached to the coupling element to be rotatably movable and slip-resistant.

8. Façade element according to at least one of the preceding claims, **characterised in that** the length adjustment of the coupling element in the longitudinal direction (A) is located between the two scissor linkages.

9. Façade element according to one of the preceding claims, **characterised in that** it is a window and comprises precisely two of the parallel opening devices.

10. Façade element according to one of the preceding claims, **characterised in that** it is a window and the parallel opening device/s is/are aligned and attached such that the opening limb (21, 31, 41, 51) which is rotatably movable and slip-resistant relative to the profile rail (2) is at the top and the opening limb (22, 32, 42, 52) which is rotatably movable and slip-resistant relative to the coupling element (3a, 3b; 3c, 3d) is at the bottom.

## Revendications

1. Elément de façade, en particulier une fenêtre, avec un système de projection de parallélisme comportant deux ciseaux de projection (20, 30 ; 40, 50) ainsi qu'un mécanisme d'accouplement (1), ledit mécanisme d'accouplement (1) étant raccordé aux deux ciseaux de projection de telle manière que les deux ciseaux de projection peuvent être ouverts avec la même course de projection,
chaque ciseau de projection comportant deux bras de projection (21, 22 ; 31, 32 ; 41, 42 ; 51, 52), raccordés l'un à l'autre de manière à pouvoir pivoter,
le mécanisme d'accouplement comprenant un rail profilé (2) s'étendant dans la direction longitudinale (A) et un élément d'accouplement (3a, 3b ; 3c, 3d),
l'élément d'accouplement étant guidé par le rail profilé, mobile dans la direction longitudinale (A) du rail profilé (2) et de longueur (9) réglable, et
un des bras de projection (21, 31, 41, 51) de chaque ciseau de projection étant à pivotement libre et à translation bloquée par rapport au rail profilé (2), et l'autre bras de projection (22, 32, 42, 52) de chaque ciseau de projection étant à pivotement libre et à translation bloquée par rapport à l'élément d'accouplement,
l'élément d'accouplement comprenant une première pièce d'accouplement entraînée (3a), raccordée au premier ciseau de projection, et une deuxième pièce d'accouplement (3b), raccordée au deuxième ciseau de projection, lesquelles sont prévues espacées entre elles dans la direction longitudinale (A), et
des éléments de connexion (5, 6) étant respectivement appliqués sur chacune des extrémités opposées des pièces d'accouplement (3a, 3b), **caractérisé**
**en ce que**, lors de l'exécution d'un processus d'ouverture, la première pièce d'accouplement entraînée (3a) est mobile sans la deuxième pièce d'accouplement (3b) dans la direction de la deuxième pièce d'accouplement, jusqu'à ce que les éléments de connexion (5, 6) soient amenées en butée, si bien qu'un autre mouvement de la première pièce d'accouplement entraînée (3a) entraîne la deuxième pièce d'accouplement (3b), et en ce que les deux pièces d'accouplement sont éloignables l'une de l'autre.

2. Elément de façade selon la revendication 1, où les deux ciseaux de projection sont des ciseaux de projection en X (20, 30).

3. Elément de façade selon la revendication 2, **caractérisé en ce qu'**un des bras de projection (21, 31) de chaque ciseau de projection en X est fixé de manière à être librement pivotant et bloqué en translation sur un rail (24) appliqué de manière à être immobilisé contre le rail profilé (2).

4. Elément de façade selon la revendication 3, **caractérisé en ce que** l'autre bras de projection (22, 32) de chaque ciseau de projection en X est appliqué de manière à être librement pivotant et bloqué en translation sur l'élément d'accouplement.

5. Elément de façade selon la revendication 1, où les deux ciseaux de projection sont des ciseaux de projection en Y (20, 30).

6. Elément de façade selon la revendication 5, **caractérisé en ce qu'**un des bras de projection (41, 51) de chaque ciseau de projection en Y est appliqué de manière à être librement pivotant et bloqué en translation sur le rail profilé (2).

7. Elément de façade selon la revendication 6, **caractérisé en ce que** l'autre bras de projection (42, 52) de chaque ciseau de projection en Y est appliqué de manière à être librement pivotant et bloqué en translation sur l'élément d'accouplement.

8. Elément de façade selon au moins une des revendications précédentes, **caractérisé en ce que** le réglage de longueur du rail profilé dans la direction longitudinale (A) se trouve entre les deux ciseaux.

9. Elément de façade selon une des revendications précédentes, **caractérisé en ce que** celui-ci est une fenêtre et comprend exactement deux systèmes de projection de parallélisme.

10. Elément de façade selon une des revendications précédentes, **caractérisé en ce que** celui-ci est une fenêtre et **en ce que** le ou les systèmes de projection de parallélisme sont ajustés et appliqués de telle manière que le bras de projection (21, 31, 41, 51) à pivotement libre et à translation bloquée par rapport au rail profilé (2) est disposé en haut, et le bras de projection (22, 32, 42, 52) à pivotement libre et à translation bloquée par rapport à l'élément d'accouplement (3a, 3b ; 3c, 3d) est disposé en bas.
